# EUROPÄISCHE PATENTSCHRIFT

(11) **EP 2 285 728 B1**
(45) Veröffentlichungstag und Bekanntmachung des Hinweises auf die Patenterteilung: **26.10.2011**
(21) Anmeldenummer: 09765506.2
(22) Anmeldetag: 26.05.2009
(51) Int. Cl.: B67C 3/28, B65B 39/00, F16K 23/00

(54) **VORRICHTUNG ZUM BEFÜLLEN VON BEHÄLTNISSEN**
DEVICE FOR FILLING CONTAINERS
DISPOSITIF POUR REMPLIR DES CONTENANTS

(30) Priorität: 17.06.2008 DE 102008028772
(43) Veröffentlichungstag der Anmeldung: 23.02.2011
(73) Patentinhaber: Hansen, Bernd, 74429 Sulzbach-Laufen (DE)
(72) Erfinder: Hansen, Bernd, 74429 Sulzbach-Laufen (DE)
(74) Vertreter: Bartels, Martin Erich Arthur
(86) Internationale Anmeldenummer: PCT/EP2009/003706
(87) Internationale Veröffentlichungsnummer: WO 2009/152926

(56) Entgegenhaltungen:
- DE-C1- 3 921 791
- US-A- 5 193 593
- US-A1- 2005 006 609

## Beschreibung

Die Erfindung betrifft eine Vorrichtung zum Befüllen von Behältnissen, mit einer Einrichtung zum Zuführen von Füllgut zu mindestens einer Dosiereinrichtung, die einen Strömungsweg bildet, in dem ein zumindest für den Zeitraum von Dosiervorgängen öffenbares Dosierventil angeordnet ist, um Dosiermengen des Füllgutes über zumindest eine Fülleitung an betreffende Behältnisse abzugeben, wobei die Dosiereinrichtung im Strömungsweg stromabwärts des Dosierventils eine Einrichtung zum wahlweisen Erzeugen einer Sogwirkung am Strömungsweg aufweist, und wobei eine Steuereinrichtung vorgesehen ist, die in Abhängigkeit von durch Schließen des Dosierventils jeweils beendeten Dosiervorgängen die die Sogwirkung erzeugende Einrichtung aktiviert.

Eine derartige Vorrichtung ist aus US 5,193,593 bekannt. Mit der bekannten Vorrichtung wird ein Behältnis derart mit einer Flüssigkeit befüllt, dass als Dosiereinrichtung eine längliche, ringförmige Düse mit einem Strömungsweg für die Zufuhr einer Flüssigkeit zu einem Behältnis mit mehreren Sieben und eine eine Sogwirkung erzeugenden Einrichtung bei diesen Sieben. Die Düse wird in ein Behältnis bis zum Boden eingeführt und beim Befüllen des Behältnisses mit einer Flüssigkeit derart nach oben bewegt, dass die Düsenspitze stets oberhalb des Flüssigkeitsspiegels angeordnet ist. Nach Beenden des Flüssigkeitszuflusses durch die Düse wird die Sogeinrichtung aktiviert, um Flüssigkeit aus dem Bereich der Siebe zu entfernen.

Im einschlägigen Stand der Technik ist unter der Markenangabe bottelpack® ein System bekannt, das ein automatisiertes Formen (Blasen oder Vakuumformen), Füllen und Verschließen von Behältnissen auf wirtschaftliche Art und Weise ermöglicht. Wenn sensible Erzeugnisse in die genannten Behältnisse eingefüllt werden sollen, beispielsweise Pharmazeutika, sind einerseits die internationalen Standards für die aseptische Verpackung zu erfüllen, andererseits muss gewährleistet sein, dass bei jedem Füllvorgang eine bestimmte Dosiermenge eingefüllt wird, wobei die Größe der Füllmenge mit höchster Genauigkeit einzuhalten ist, insbesondere, wenn es sich um hochwirksame Pharmazeutika handelt.

Um dem Genüge zu leisten, ist bei einer Vorrichtung, die in dem Dokument EP 0 418 080 B1 aufgezeigt ist, für jede Fülleitung, die einem betreffenden, zu befüllenden Behältnis zugeordnet ist, ein Dosierventil vorgesehen, das mittels elektromagnetischer Betätigung zeitgesteuert öffnet und schließt, wobei die Öffnungszeit für jeden Dosiervorgang so gewählt ist, dass bei einem eingestellten Pufferdruck des in einem Dosierverteiler zur Verfügung stehenden Füllgutes während der Öffnungszeit die gewünschte Dosiermenge das Dosierventil durchströmt.

In Anbetracht dieses Standes der Technik stellt sich die Erfindung die Aufgabe, eine Vorrichtung der betrachteten Art zur Verfügung zu stellen, die sich gegenüber dem Stand der Technik durch eine erhöhte Dosiergenauigkeit auszeichnet.

Erfindungsgemäß ist diese Aufgabe durch eine Vorrichtung gelöst, die die Merkmale des Patentanspruches 1 in seiner Gesamtheit aufweist.

Danach besteht eine wesentliche Besonderheit der Erfindung darin, dass zwischen dem Dosierventil und der Fülleitung eine den Strömungsweg während Dosiervorgängen verengende Drosselstelle vorhanden ist, wobei im Bereich der Drosselstelle ein bewegbares, in Abhängigkeit von seiner Lageeinstellung die Weite des Strömungsweges definierendes Steuerglied vorhanden ist, das bei Aktivierung der die Sogwirkung erzeugenden Einrichtung in eine den Strömungsweg an der Drosselstelle durch Bilden eines Bypasses erweiternde Stellung überführbar ist. Die Drosselstelle, die in Zusammenwirkung mit der Zeitsteuerung der Öffnungszeit des Dosierventiles die Dosiermenge bestimmt, bildet in Zusammenwirkung mit dem die Weite des Strömungsweges definierenden Steuerglied auch Teil der die Sogwirkung erzeugenden Einrichtung, deren Funktionsprinzip darin besteht, dass das bewegbare Steuerglied eine Erweiterung im Strömungsweg als Bypass der Drosselstelle bildet, woraus sich eine Vergrößerung des lichten Volumens des Strömungsweges und dadurch ein Nachströmeffekt ergibt.

Dadurch, dass stromabwärts des Dosierventiles eine steuerbare Einrichtung vorhanden ist, mittels deren bei Beendigung jeweiliger Dosiervorgänge, nämlich beim Schließen eines betreffenden Dosierventiles, am Strömungsweg eine Sogwirkung erzeugbar ist, entsteht bei Beendigung des Dosiervorganges in der Fülleitung eine Saugwirkung, die ein Rücksaugen von Restflüssigkeit aus der Fülleitung veranlasst oder zumindest ein Nachtropfen von Flüssigkeit verhindert. Jedenfalls ist dadurch ein Höchstmaß an Dosiergenauigkeit erreichbar.

In vorteilhafter Weise kann die Anordnung hierbei so getroffen sein, dass die die Sogwirkung erzeugende Einrichtung durch ein Bypassventil in der Art eines Membranventiles gebildet ist, dessen das bewegliche Steuerglied bildende Membran mit ihrer einen Schließseite den Strömungsweg an der Drosselstelle begrenzt und an deren andere Steuerseite für die Erzeugung der Sogwirkung ein Unterdruck anlegbar ist, um die Membran zu der den Strömungsweg erweiternden Auslenkbewegung zu verlassen, deren Hub die Sogwirkung an der Fülleitung erzeugt. Bei derartigen Ausführungsbeispielen zeichnet sich die die Sogwirkung erzeugende Einrichtung durch eine besonders einfache Bauweise aus.

In entsprechend vorteilhafter Weise kann auch das Dosierventil durch ein Membranventil gebildet sein.

Ein besonders kompakter und einfacher Aufbau der Dosiereinrichtung ist erreichbar, wenn Dosierventil und nachgeschaltetes Bypassventil Membranventile sind, die durch eine ihnen gemeinsame, sich entlang des Strömungsweges erstreckende Membran gesteuert sind.

Um die Bewegung der Membran sowohl am Dosierventil als auch am Bypassventil in die Ruhestellung, das heißt in die jeweilige Schließstellung, zu unterstützen und die Auslenkbewegungen aus der Ruhestellung hervorzurufen, sind an der der Schließseite entgegengesetzten Steuerseite der Membran am betreffenden Dosierventil und am betreffenden Bypassventil über zugeordnete Steuerleitungen wahlweise Überdruck als Schließdruck und Unterdruck als Öffnungsdruck anlegbar.

Dabei kann in vorteilhafter Weise die Anordnung so getroffen sein, dass für eine Mehrzahl von Fülleitungen jeweils zugeordnete Dosiereinheiten in einem Dosierblock zusammengefasst sind, wobei die Eingangsseiten der jeweiligen Dosierventile mit einem gemeinsamen, unter eingestelltem Pufferdruck stehenden Füllgutverteiler in Verbindung sind.

Bei einer derartigen Bauweise kann im Dosierblock eine sämtlichen Dosiereinrichtungen gemeinsame, den Dosierventilen und Bypassventilen zugeordnete Membran vorgesehen sein.

Beim Betrieb mit einem derartigen Dosierblock kann die Membran an den Bypassventilen von einer gemeinsamen Steuerleitung her gemeinsam angesteuert sein, während für die Steuerseiten der Membran an den Dosierventilen für jede Fülleitung je eine eigene Steuerleitung für Druck und Unterdruck vorgesehen sind.

Nachstehend ist die Erfindung anhand eines in der Zeichnung dargestellten Ausführungsbeispieles im Einzelnen erläutert. Es zeigen:
- Fig. 1 eine gegenüber einer praktischen Ausführungsform näherungsweise in halber Größe dargestellte Seitenansicht lediglich des Dosierblockes mit zugehörigem Füllgutverteiler eines Ausführungsbeispieles der erfindungsgemäßen Vorrichtung;
- Fig. 2 eine gegenüber Fig. 1 vergrößert gezeichnete Schnittdarstellung entsprechend der Schnittlinie II - II von Fig. 1;
- Fig. 3 einen schematisch vereinfacht gezeichneten Vertikalschnitt einer Vorrichtung zum Herstellen und Befüllen von Behältnissen, wobei eine Fülleitung gezeigt ist, die sich an einen betreffenden Fülleitungsausgang des in Fig. 1 und 2 gezeigten Dosierblockes anschließt, und Fig. 4a bis 4c schematisierte Skizzen zur Verdeutlichung der Bauweise und Funktionsweise der Dosierventileinrichtung gemäß dem Ausführungsbeispiel der Erfindung.

Nachstehend ist die Erfindung anhand eines Beispieles erläutert, bei dem die Vorrichtung eine Mehrzahl von Dosiereinrichtungen, nämlich entsprechend der Darstellung von Fig. 1 fünfzehn Dosiereinrichtungen 5 enthält, die in einem gemeinsamen Dosierblock 1 zusammengefasst sind. Von einem gemeinsamen Füllgutverteiler 3 her, in dem die einzufüllende Flüssigkeit unter einem eingestellten Pufferdruck steht, erhält jede der Dosiereinrichtungen 5 innerhalb des Dosierblockes 1 die Füllgutflüssigkeit über eine Zulaufleitung 7, von denen in Fig. 1 lediglich einige beziffert sind. Im Betrieb geben die Dosiereinrichtungen 5 die Dosiermengen jeweils an eine zugehörige Fülleitung 9 ab (in Fig. 1 ebenfalls nicht sämtliche beziffert). Jede Fülleitung 9 führt zu einer in Fig. 1 nicht gezeigten Vorrichtung zum Herstellen und Befüllen von Behältern, beispielsweise einer Vorrichtung entsprechend dem bekannten bottelpack®-System.

Von einer solchen Vorrichtung ist lediglich in Fig. 3 eine Herstell- und Fülleinheit schematisiert dargestellt. Wie aus dieser Fig. ersichtlich, weist jede dieser Einrichtungen einen Fülldorn 11 auf, an dessen in der Fig. oben liegendem Ende ein Versorgungskopf 13 für die Versorgung von Kanälen im Fülldorn 11 mit Medien vorgesehen ist. Wie Fig. 3 zeigt, ist am Versorgungskopf 13 eine betreffende Fülleitung 9 mit einem im Fülldorn 11 zentral verlaufenden Füllgutkanal 15 in Verbindung. Das über die jeweiligen Fülleitungen 9 dosiert zugeführte Füllgut tritt am unteren, füllnadelartigen Ende 17 des Fülldornes 11 zur Befüllung eines jeweiligen Behälters 19 aus, der in einer Formeinrichtung 21 nach Art des erwähnten bottelpack®-Systems aus einem Kunststoffschlauch 23 gebildet wird, der mittels eines Extruderkopfes 25 aus plastifiziertem Kunststoffmaterial erzeugt ist.

Nähere Einzelheiten der im Dosierblock 1 zusammengefassten Dosiereinheiten 5 sind aus Fig. 2 und 4 ersichtlich. Wie ersichtlich, sind an einem zwischen Zulaufleitung 7 und Fülleitung 9 verlaufenden Strömungsweg 27 zwei Ventile hintereinander geschaltet, nämlich ein stromaufwärtiges Dosierventil 29 und ein demgegenüber stromabwärts gelegenes Bypassventil 31. Beide Ventile sind Membranventile mit einer für Auslenk- und Rückstellbewegungen pneumatisch gesteuerten Membran 33. Die vorzugsweise aus einem Kunststoffmaterial wie PTFE oder einem Kautschukwerkstoff gefertigte Membran 33 ist sowohl beiden Ventilen 29 und 31 einer Dosiereinrichtung 5 gemeinsam, als auch sämtlichen, im Dosierblock 1 enthaltenden Dosiereinrichtungen 5 gemeinsam, das heißt die Membran 33 erstreckt sich über den Längenbereich des Dosierblockes 1. Jedes Dosierventil 29 besitzt einen eigenen Pneumatikanschluss 35 für eine individuelle Beaufschlagung der Steuerseite 37 am jeweiligen Dosierventil 29 mit Druck oder Unterdruck. In Fig. 1 sind nicht sämtliche der Pneumatikanschlüsse 35 beziffert. Die Bypassventile 31 besitzen sämtliche einen ihnen gemeinsamen Pneumatikanschluss 39, um die Steuerseite 37 der Membran 33 am jeweiligen Bypassventil 21 mit Druck oder Unterdruck zu beaufschlagen.

Die Funktionsweise der Dosiereinrichtungen 5 ist am Besten aus Fig. 4a bis 4d ersichtlich. Wie gezeigt, befindet sich am Dosierventil 29 und Bypassventil 31 an der Steuerseite 37 der Membran 33 jeweils ein kugelkalottenartiger Raum 43, in den hinein ein Flächenbereich der Membran 33 auslenkbar ist, wenn über die Pneumatikanschlüsse 35 oder 39 Unterdruck an der Steuerseite 37 angelegt wird, wodurch die gegenüberliegende Schließseite 45 der Membran 33 aus der Schließstellung abgehoben und in den jeweiligen Raum 43 hinein ausgelenkt wird, was die Öffnung des betreffenden Ventils 29 oder 31 bewirkt. Fig. 4a zeigt das Dosierventil 29 in der Schließstellung, während das Bypassventil 31 geöffnet ist. Fig. 4b zeigt das Dosierventil 29 geöffnet, während das Bypassventil 31 geschlossen ist. Fig. 4c zeigt beide Ventile 29 und 31 in geschlossener Stellung, während Fig. 4d wiederum das Dosierventil 29 geschlossen und das Bypassventil 31 geöffnet darstellt. Am Bypassventil 31 befindet sich am Strömungsweg 27 jeweils eine Drosselstelle 41. Fig. 4a zeigt die Ruhestellung der Einrichtung vor einem jeweiligen Dosiervorgang, wobei das Dosierventil 29 noch geschlossen ist, während sich das Bypassventil 31 in der Offenstellung befindet. Bei dieser Offenstellung des Bypassventiles 31, bei der die Membran 33 in den kalottenartigen Raum 43 hinein ausgelenkt ist, ist der Strömungsweg 27 gegenüber dem Zustand bei geschlossenem Bypassventil 31 wesentlich entsprechend dem Volumen der jeweiligen Kammer 43 erweitert. Bei geöffnetem Bypassventil 31 steht für den Strömungsweg daher nicht nur der Durchgang über die Drosselstelle 41 zur Verfügung. Fig. 4b verdeutlicht den Dosiervorgang, bei dem das Dosierventil 29 geöffnet wird, während das Bypassventil 31 geschlossen ist, so dass die Durchlassgröße der Drosselstelle 41 in Verbindung mit der zeitgesteuerten Öffnungsdauer des Dosierventiles 29 die Dosiermenge bestimmt.

Die Fig. 4c und 4d verdeutlichen die Beendigung eines Dosiervorganges durch Schließen des Dosierventiles 29 (Fig. 4c). Nach erfolgtem Schließen des Dosierventiles 29 wird entsprechend Fig. 4d das Bypassventil 31 geöffnet. Die entsprechende Auslenkbewegung der Membran 33 in den kalottenartigen Raum 43 hinein führt zu einer wesentlichen Erweiterung des Strömungsweges 27 am Bypassventil 31. Diese Hubbewegung der Membran 33 erzeugt bei geschlossenem Dosierventil 29 eine Sogwirkung, durch die es zu einem Nachsaugen von Flüssigkeit aus der nachgeschalteten Fülleitung 9 kommt.

Wie bereits erwähnt, erfolgt die Bestimmung der Dosiermenge durch Zeitsteuerung der Öffnungsdauer des jeweiligen Dosierventiles 29 über den individuellen Pneumatikanschluss 35. Die Erzeugung der Sogwirkung an den Fülleitungen 9 kann für sämtliche Dosiereinrichtungen 5 simultan erfolgen, indem der ihnen gemeinsame Pneumatikanschluss 39 angesteuert wird.

Es sei noch bemerkt, dass für die üblichen Reinigungs- und Sterilisiermaßnahmen, wie sie üblicherweise vor Beginn von Produktionsphasen durchgeführt werden, die Dosierventile 29 und die Bypassventile 31 in die Offenstellung gesteuert sind. Somit steht der ungedrosselte Strömungsweg 27 für den Durchstrom von Reinigungs- und Sterilisiermedien zur Verfügung, also vom Füllgutverteiler 3 ausgehend über Zulaufleitung 7, Dosiereinrichtung 5, Fülleitung 9 bis zum Füllgutkanal 15 eines jeweils betreffenden Fülldornes 11.

## Patentansprüche

1. Vorrichtung zum Befüllen von Behältnissen, mit einer Einrichtung (7) zum Zuführen von Füllgut zu mindestens einer Dosiereinrichtung (5), die einen Strömungsweg (27) bildet, in dem ein zumindest für den Zeitraum von Dosiervorgängen öffenbares Dosierventil (29) angeordnet ist, um Dosiermengen des Füllgutes über zumindest eine Fülleitung (9) an betreffende Behältnisse (19) abzugeben, wobei die Dosiereinrichtung (5) im Strömungsweg (27) stromabwärts des Dosierventiles (29) eine Einrichtung (31, 33, 43) zum wahlweisen Erzeugen einer Sogwirkung am Strömungsweg (27) aufweist, und wobei eine Steuereinrichtung (39) vorgesehen ist, die in Abhängigkeit von durch Schließen des Dosierventiles (29) jeweils beendeten Dosiervorgängen die die Sogwirkung erzeugende Einrichtung (31, 33, 43) aktiviert, **dadurch gekennzeichnet, dass** zwischen dem Dosierventil (29) und der Fülleitung (9) eine den Strömungsweg (27) während Dosiervorgängen verengende Drosselstelle (41) vorhanden ist, und dass im Bereich der Drosselstelle (41) ein bewegbares, in Abhängigkeit von seiner Lageeinstellung die Weite des Strömungsweges (27) definierendes Steuerglied (33) vorhanden ist, das bei Aktivierung der die Sogwirkung erzeugenden Einrichtung (31, 33, 43) in eine den Strömungsweg (27) an der Drosselstelle (41) durch Bilden eines Bypasses erweiternde Stellung überführbar ist.

2. Vorrichtung nach Anspruch 1, **dadurch gekennzeichnet, dass** die die Sogwirkung erzeugende Einrichtung ein Bypassventil (31) in der Art eines Membranventiles aufweist, dessen das bewegliche Steuerglied bildende Membran (33) mit ihrer einen Schließseite (45) den Strömungsweg (27) an der Drosselstelle (41) begrenzt und an deren andere Steuerseite (37) für die Erzeugung der Sogwirkung ein Unterdruck anlegbar ist, um die Membran (33) zu der den Strömungsweg (27) erweiternden Auslenkbewegung zu veranlassen, deren Hub die Sogwirkung an der Fülleitung (9) erzeugt.

3. Vorrichtung nach Anspruch 2, **dadurch gekennzeichnet, dass** das Dosierventil (29) durch ein Membranventil gebildet ist.

4. Vorrichtung nach Anspruch 3, **dadurch gekennzeichnet, dass** Dosierventil (29) und nachgeschaltetes Bypassventil (31) Membranventile sind, die durch eine ihnen gemeinsame, sich entlang des Strömungsweges (27) erstreckende Membran (33) gesteuert sind.

5. Vorrichtung nach Anspruch 4, **dadurch gekennzeichnet, dass** an der der Schließseite (45) entgegengesetzten Steuerseite (37) der Membran (33) am betreffenden Dosierventil (29) und am Bypassventil (31) über zugeordnete Steuerleitungen (35, 39) wahlweise Überdruck als Schließdruck und Unterdruck als Öffnungsdruck anlegbar sind.

6. Vorrichtung nach einem der Ansprüche 1 bis 5, **dadurch gekennzeichnet, dass** für eine Mehrzahl von Fülleitungen (9) jeweils zugeordnete Dosiereinrichtungen (5) in einem Dosierblock (1) zusammengefasst sind, wobei die Eingangsseiten der jeweiligen Dosierventile (29) mit einem gemeinsamen, unter eingestelltem Pufferdruck stehenden Füllgutverteiler (3) in Verbindung sind.

7. Vorrichtung nach Anspruch 6, **dadurch gekennzeichnet, dass** im Dosierblock (1) eine sämtlichen Dosiereinrichtungen (5) gemeinsame, den Dosierventilen (29) und Bypassventilen (31) zugeordnete Membran (33) vorgesehen ist.

8. Vorrichtung nach Anspruch 7, **dadurch gekennzeichnet, dass** für die Steuerseite (37) der Membran (33) an den Dosierventilen (29) für jede Fülleitung (9) je eigene Steuerleitungen (35) für Druck und Unterdruck vorgesehen sind.

9. Vorrichtung nach Anspruch 8, **dadurch gekennzeichnet, dass** der Steuerseite (37) der Membran (33) an den Bypassventilen (31) als Steuereinrichtung eine gemeinsame Leitung (39) zugeordnet ist, über die zur gleichzeitigen Aktivierung der jeweiligen, die Sogwirkung erzeugenden Einrichtungen Unterdruck anlegbar ist.

## Claims

1. A device for filling containers, comprising an arrangement (7) for feeding filling material to at least one dosing system (5) which forms a flow path (27) in which there is a dosing valve (29) which can be opened at least for the duration of dosing processes in order to deliver dosing amounts of the filling material to the containers (19) in question by means of at least one filling line (9), the dosing system (5) in the flow path (27) downstream of the dosing valve (29) having means (31, 33, 43) for selectively producing a suction action on the flow path (27), and a control mechanism (39) being provided that activates the means (31, 33, 43) producing the suction action according to dosing processes respectively completed by closing the dosing valve (29), **characterised in that** between the dosing valve (29) and the filling line (9) there is a choke site (41) which constricts the flow path (27) during dosing processes, and that in the region of the choke site (41) there is a moveable control element (33) which defines the width of the flow path (27) depending on its position setting and which can be transferred into a position which widens the flow path (27) at the choke site (41) by forming a bypass when the means (31, 33, 43) which produces the suction action is activated.

2. The device according to Claim 1, **characterised in that** the means which produces the suction action has a bypass valve (31) designed as a diaphragm valve the diaphragm (33) of which forming the moveable control element with its one closing side (45) delimits the flow path (27) at the choke site (41) and to the other control side (37) of which a negative pressure can be applied for producing the suction action in order to cause the diaphragm (33) to execute a deflection motion which widens the flow path (27), and the lift of which produces the suction action on the filling line (9).

3. The device according to Claim 2, **characterised in that** the dosing valve (29) is formed by a diaphragm valve.

4. The device according to Claim 3, **characterised in that** the dosing valve (29) and the downstream bypass valve (31) are diaphragm valves which are controlled by a diaphragm (33) extending along the flow path (27) and which is common to them.

5. The device according to Claim 4, **characterised in that** on the control side (37) of the diaphragm (33) opposite the closing side (45) alternately an overpressure as the closing pressure and an underpressure as the opening pressure can be applied to the dosing valve (29) in question and to the bypass valve (31) via assigned control lines (35, 39).

6. The device according to any of Claims 1 to 5, **characterised in that** for a plurality of filling lines (9) respectively assigned dosing systems (5) are combined in a dosing block (1), the input sides of the respective dosing valves (29) being connected to a common distributor (3) of the filling material which is under a set buffer pressure.

7. The device according to Claim 6, **characterised in that** in the dosing block (1) there is a diaphragm (33) which is assigned to the dosing valves (29) and bypass valves (31) and which is common to all of the dosing systems (5).

8. The device according to Claim 7, **characterised in that** for the control side (37) of the diaphragm (33) on the dosing valves (29) each filling line (9) has its own control line (35) for pressure and negative pressure.

9. The device according to Claim 8, **characterised in that** a common line (39) via which a negative pressure can be applied for simultaneous activation of the respective means which produces the suction action is assigned as a control mechanism to the control side (37) of the diaphragm (33) on the bypass valves (31).

## Revendications

1. Système de remplissage de récipients, comprenant un dispositif (7) pour apporter du produit de remplissage à au moins un dispositif (5) de dosage, qui forme un trajet (27) d'écoulement, dans lequel est montée au moins une vanne (29) de dosage pouvant s'ouvrir pendant le laps de temps d'opérations de dosage afin de céder des quantités de dosage du produit de remplissage aux récipients (19) concernés, par l'intermédiaire d'au moins un conduit (9) de remplissage, le dispositif (5) de dosage ayant, dans le trajet (27) d'écoulement en aval de la vanne (29) de dosage, un dispositif (31, 33, 43) de production au choix d'un effet de succion sur le trajet (27) d'écoulement et dans lequel il est prévu un dispositif (39) de commande, qui active le dispositif (31, 33, 43) produisant l'effet de succion en fonction d'opérations de dosage terminées respectivement par une fermeture de la vanne (29) de dosage, **caractérisé en ce qu**'il y a, entre la vanne (29) de dosage et le conduit (9) de remplissage, un étranglement (41) rétrécissant le trajet (27) d'écoulement pendant des opérations de dosage et en ce qu'il y a dans la région de l'étranglement (41) un organe (33) de commande mobile et définissant la largeur du trajet (27) d'écoulement en fonction de son réglage de position, qui, lors de l'activation du dispositif (31, 33, 43) produisant l'effet de succion, peut être mis en une position élargissant le trajet (27) d'écoulement à l'étranglement (41) par formation d'une dérivation.

2. Système suivant la revendication 1, **caractérisé en ce que** le dispositif produisant l'effet de succion comporte une vanne (31) de dérivation à la manière d'une vanne à membrane, dont la membrane (33) formant l'organe de commande mobile délimite par sa face (45) de fermeture le trajet (27) d'écoulement à l'étranglement (41) et une dépression pour l'obtention de l'effet de succion peut être appliquée à l'autre face (37) de commande, pour faire que la membrane (33) soit déviée en élargissant le trajet (27) d'écoulement, dont la course produit l'effet de succion au conduit (9) de remplissage.

3. Système suivant la revendication 2, **caractérisé en ce que** la vanne (29) de dosage est formée par une vanne à membrane.

4. Système suivant la revendication 3, **caractérisé en ce que** la vanne (29) de dosage et la vanne (31) de dérivation en aval sont des vannes à membrane, qui sont commandées par une membrane (33) commune s'étendant le long du trajet (27) d'écoulement.

5. Système suivant la revendication 4, **caractérisé en ce que**, sur la face (37) de commande opposée à la face (45) de fermeture de la membrane (33), peuvent être appliquées, à la vanne (29) de dosage concernée et à la vanne (31) de dérivation par des conduits (35, 39) de commande associés, au choix une surpression comme pression de fermeture et une dépression comme pression d'ouverture.

6. Système suivant l'une des revendications 1 à 5, **caractérisé en ce que**, pour une pluralité de conduits (9) de remplissage, des dispositifs (5) de dosage, associés respectivement, sont rassemblés en un bloc (1) de dosage, les côtés entrée des vannes (19) respectives de dosage étant en liaison avec un répartiteur (3) commun de produit de remplissage se trouvant sous une pression tampon réglée.

7. Système suivant la revendication 6, **caractérisé en ce qu**'il est prévu dans le bloc (1) de dosage une membrane (33) commune à l'ensemble des dispositifs (5) de dosage et associée aux vannes (29) de dosage et aux vannes (31) de dérivation.

8. Système suivant la revendication 7, **caractérisé en ce que**, pour la face (37) de commande de la membrane (33), il est prévu sur les vannes (29) de dosage pour chaque conduit (9) de remplissage respectivement son propre conduit (35) de commande pour la pression et la dépression.

9. Système suivant la revendication 8, **caractérisé en ce qu**'à la face (37) de commande de la membrane (33) est associé, sur les vannes (31) de dérivation en tant que dispositif de commande, un conduit (39) commun, par lequel peut être appliquée la dépression pour l'activation simultanée des dispositifs respectifs produisant l'effet de succion.
